# EUROPÄISCHE PATENTSCHRIFT

(11) **EP 0 283 811 B1**
(45) Veröffentlichungstag und Bekanntmachung des Hinweises auf die Patenterteilung: **25.11.1992**
(21) Anmeldenummer: 88103488.8
(22) Anmeldetag: 07.03.1988
(51) Int. Cl.: A47L 1/06

(54) **Reinigungsgerät insbesondere zum Reinigen von Fensterscheiben**
Cleaning device, in particular for window panes
Appareil de nettoyage notamment pour nettoyer des vitres

(30) Priorität: 16.03.1987 DE 3708463
(43) Veröffentlichungstag der Anmeldung: 28.09.1988
(73) Patentinhaber: UNGER LICENSING LTD., Weston Connecticut 06880 (US)
(72) Erfinder: Unger, Henry Morton, Weston, Conn. 06880 (US)
(74) Vertreter: Cohausz & Florack Patentanwälte

(56) Entgegenhaltungen:
- GB-A- 11 691
- US-A- 818 316
- US-A- 1 133 419

## Beschreibung

Die Erfindung betrifft ein mit einem stielartigen, hohlen Handstück versehenes, zum Reinigen insbesondere von Fensterscheiben dienendes Reinigungsgerät mit einem auswechselbaren, streifenförmigen Reinigungswerkzeug, das zwischen zwei relativ zueinander verstellbaren Klemmbacken gehalten ist, von denen die eine Klemmbacke mit einem Fortsatz mit dem Handstück um eine Achse gelenkig verbunden ist, die senkrecht zu der Längsachse des Handstückes und zu den Längskanten der Klemmbacken verläuft, wobei der Grad der Gelenkigkeit der gelenkigen Verbindung zwischen der Verlängerung des Handstückes und dem Fortsatz der Klemmbacke durch eine Spannschraube einstellbar ist.

Derartige Reinigungsgeräte, die mit ihrem Handstück in eine vorzugsweise teleskopierbare Griffstange einsetzbar sind und deren Klemmbacken mit dem Reinigungswerkzeug verschwenkbar sind, sind bekannt. Die Klemmbacken sind für den Fall, daß der das Gerät Handhabende vor der zu reinigenden Fensterscheibe seinen Standort hat, zu dem Handstück bzw. der Griffstange rechtwinklig angeordnet. Der das Gerät Handhabende kann für diesen Fall die Fensterscheibe in Bahnen von oben nach unten rationell reinigen. Ist dagegen der das Gerät Handhabende aufgrund räumlicher Gegebenheiten gezwungen, seitlich zu der zu reinigenden Fensterscheibe seinen Standort zu beziehen, so können durch die durch den Standort erzwungene schräge Haltung des Handstückes bzw. der Griffstange die Klemmbacken zu ersteren in einem Winkel so eingestellt werden, daß die Fensterscheibe ebenfalls in Bahnen von oben nach unten gereinigt werden kann. Bei den bekannten Reinigungsgeräten können zwar die Klemmbacken mit dem Reinigungswerkzeug mittels der Gelenkschraube zu einem gewissen Grad in der jeweiligen Winkellage festgeklemmt werden. Die Klemmung reicht jedoch nicht aus, unbeabsichtigtes Versetzen der Klemmbacken während des Reinigens der Fensterscheibe zu vermeiden.

Ferner ist ein Reinigungsgerät bekannt (GB 11,691 A.D. 1909), dessen Klemmbacken um eine parallel zur Längskante der Klemmbacken verlaufende Gelenkachse verschwenkbar sind. Die Winkelstellung der Klemmbacken ist dabei mittels einer Klemmschraube feststellbar, die gleichzeitig die Schwenkachse selbst bildet. Ein Verschwenken um eine senkrecht zu den Klemmbacken ausgerichtete Achse zur besseren Anpassung an die zu reinigende Fläche ist bei dieser Vorrichtung nicht vorgesehen.

Schließlich ist ein Wischgerät bekannt (US 1,133,419), bei dem, wie bei dem zuvor beschriebenen Reinigungsgerät, die ein Wischelement haltenden Klemmbacken sowohl um parallel zu den Längskanten der Klemmbacken als auch senkrecht zu der Längsachse des Handstückes angeordnete Achsen verschwenkbar sind. Bei diesem Gerät ist die Stellung der Klemmbacken bezüglich der Längsachse des Handstückes durch einen Arretierhebel fixierbar, der in eine bogenförmige Verzahnung einrastet. Die bogenförmige Verzahnung ist von einer Halteplatte getragen, die an die Rückseite der U-förmigen Klemmbacken angeschraubt ist.

Der Erfindung liegt die Aufgabe zugrunde, ein Reinigungsgerät der eingangs genannten Art so weiterzubilden, daß im Bedarfsfall die Klemmbacken mit dem Reinigungsgerät in der jeweils eingestellten Lage zu dem Handstück auf einfache Weise so feststellbar sind, daß ein unbeabsichtigtes Versetzen der Klemmbacken gegenüber dem Handstück mit Sicherheit vermieden wird.

Diese Aufgabe wird erfindungsgemäß dadurch gelöst, daß der Fortsatz der einen Klemmbacke an seiner dem Handstück zugekehrten Seite an einer Verlängerung des Handstückes anliegt und eine bogenförmig um die Gelenkachse angeordnete grobe Verzahnung trägt, in die ein im Handstück verschiebbar gelagerter und federbelasteter Arretierhebel mit einem Vorsprung einrastbar ist.

Einerseits kann durch Lösen und Anziehen der Spannschraube die von ihr ausgeübte Anpreßkraft und damit die ein Verschwenken der Klemmbacken erlaubende Kraft beeinflußt werden. Dabei wird das Reinigungsgerät durch seine gegeneinander gedrückten Teile, und zwar des Fortsatzes und der Verlängerung, großflächig geführt. Zusätzlich zur Einstellung der Kraft mit Hilfe der Spannschraube kann die Winkelstellung der Klemmbacken bezüglich des Handstückes durch Einrasten des Arretierstückes in die am Fortsatz der unteren Klemmbacke ausgebildete grobe Verzahnung fixiert werden. Der Fortsatz der unteren Klemmbacke erfüllt somit eine Doppelfunktion.

Einerseits dient er zum Befestigen des Reinigungswerkzeuges an dem Halter als großflächiges bogenförmiges Führungselement auf der Verlängerung des Handstückes und andererseits zum Fixieren der Winkelstellung dieser beiden Elemente des Reinigungsgerätes zueinander.

Der Arretierhebel wird zum Arretieren der Klemmbacken durch Schiebedruck auf seine Handhabe entgegen der Wirkung der den Arretierhebel belastenden Druckfeder aus dem vorderen offenen Ende des Griffstückes herausgeschoben und in eine der Lage der Klemmbacken zu dem Handstück entsprechende Zahnlücke der groben Verzahnung eingerastet, in der er bei nachlassendem Druck auf die Handhabe in der Rastlage gesichert ist. Die Klemmbacken mit dem Reinigungskörper sind dadurch vor unbeabsichtigtem Versetzen während des Reinigens der Fensterscheibe gesichert.

Eine vorteilhafte Weiterbildung der Erfindung besteht darin, daß die Zähne der Verzahnung an ihren stumpfen Stirnseiten eine Feinverzahnung aufweisen und der Arretierhebel an seinem vorderen Ende einen zahnartigen Vorsprung aufweist, mit dem er mit der Feinverzahnung in Wirkverbindung steht.

Für den Fall, daß mittels der groben Verzahnung die Arretierung der Klemmbacken in der eingestellten Lage nicht möglich ist, erfolgt die Arretierung mit Hilfe der Feinverzahnung.

Die Erfindung ist nachstehend in einem Ausführungsbeispiel anhand der Zeichnung näher erläutert. Es zeigt:
- Figur 1: das Reinigungsgerät ohne Reinigungswerkzeug in Rückansicht, teilweise aufgerissen,
- Figur 2: einen Schnitt nach der Linie A-A der Figur 1 und
- Figur 3: die beiden Klemmbacken mit Reinigungswerkzeug in Seitenansicht.

Das Reinigungsgerät besteht aus einem Kopf 1, der sich aus zwei Klemmbacken 2,3 zusammensetzt. Die Klemmbacke 3 ist mit der Klemmbacke 2 mittels Schrauben 4 verbunden, die die Klemmbacke 3 mit Spiel durchsetzen. Auf die Gewindeenden der Schrauben 4 sind Muttern 5 aufgeschraubt, die die Klemmbacke 3 auf den Schrauben 4 sichern. Die Klemmbacke 3 weist am hinteren Ende eine federnde Abbiegung 6 auf, die an der einen Seite der Klemmbacke 2 abgestützt ist. Nach Lösen der Muttern 5 wird die Klemmbacke 3 durch die Wirkung der vorher gespannten und sich nunmehr entspannenden Abbiegung 6 so weit von der Klemmbacke 2 abgedrückt, daß das Reinigungswerkzeug bequem ausgewechselt werden kann. Die Abbiegung 6 ist nicht zwingend erforderlich und kann auch entfallen. Mit 7 ist ein auswechselbares Reinigungswerkzeug in Form eines aus gummielastischem Werkstoff gefertigten Abstreifers bezeichnet, das in einer Fassung 8 U-förmigen Querschnitts eingesetzt ist. Das Reinigungswerkzeug 7 ist mit seiner Fassung 8 zwischen den Klemmbacken 2,3 gehalten (Figur 3). Mit 9 ist ein Handstück bezeichnet, das am vorderen Ende eine mit dem Handstück 9 einen Absatz 1o bildende Verlängerung 11 aufweist, die mit dem Handstück 9 einstückig aus Kunststoff hergestellt ist. Die Klemmbacke 2 liegt mit einem Fortsatz 12 an der Innenseite der Verlängerung 11 an. Der Fortsatz 12 weist einen hohlzylindrischen, mit einem Durchgangsloch 13 in dem Fortsatz 12 koaxialen Halsansatz 14 mit glatter Innenwandung auf, mit dem sie in der Verlängerung 11 des Handstückes 9 schwenkbar gelagert ist. Mit 15 ist eine die Klemmbacke 2 mit dem Handstück 9 bzw. dessen Verlängerung 11 verbindende Gelenkschraube bezeichnet, die mit ihrem Gewindeschaft den Halsansatz 14 und das Durchgangsloch 13 durchsetzt und in eine in dem Fortsatz 12 der Klemmbacke 2 drehfest angeordnete Mutter 16 eingeschraubt ist. Durch Anziehen der Gelenkschraube 15 gegen die Verlängerung 11 des Handstückes 9 wird die Klemmbacke 2 mit der Verlängerung 11 schwergängig verbunden.

An der der Verlängerung 11 des Handstückes 9 abgekehrten Breitseite des Fortsatzes 12 der Klemmbacke 2 ist eine bogenförmige grobe Verzahnung 17 erzeugt, deren Zähne 18 an ihren stumpfen Stirnseiten eine Feinverzahnung 19 aufweisen. In dem hohlen Handstück 9 ist ein als Schieber ausgebildeter Arretierhebel 2o geführt, der an seinem vorderen Ende eine nach einwärts gerichtete Verbreiterung 21 aufweist. Der Arretierhebel 2o besitzt an seinem vorderen Ende einen zahnartigen Vorsprung 22. Er durchsetzt mit einer hohlzylindrischen Handhabe 23 ein sich in der Wandung des Handstückes 9 längserstreckendes Langloch 24. Die Handhabe 23 ragt mit ihrem hinteren Ende bis in das Innere des Handstückes 9. Mit 25 ist eine U-förmig gebogene, vorgespannte Druckfeder bezeichnet, die mit ihrem Schenkel 26 an der Innenwandung des Handstückes 9 anliegt und mit ihrem Schenkel 27 an einem in das hintere Ende der Handhabe 23 fest eingesetzten Einsatz 28 befestigt ist. Die Druckfeder 25 kann auch mit der Handhabe 23 einstückig aus Kunststoff hergestellt sein.

Die Klemmbacken 2,3 des Reinigungsgerätes sind für gewöhnlich rechtwinklig zu dem Handstück 9 angeordnet. Zum Verändern der Winkellage der Klemmbacken 2,3 bzw. des Reinigungswerkzeuges 7 zu dem Handstück 9 wird der Arretierhebel 2o durch Schiebedruck auf seine Handhabe 23 aus der Verzahnung 17 ausgerastet, wonach die Klemmbacken 2,3 in die gewünschte Winkellage verschwenkt werden. Hiernach wird der Arretierhebel 2o durch Schiebedruck auf seine Handhabe 23 in eine der Winkellage der Klemmbacken 2,3 entsprechende Zahnlücke der Verzahnung 17 eingerastet. Der Arretierhebel 2o ist in beiden Rastlagen durch die Druckfeder 25 gesichert. Falls eine Arretierung der Klemmbacken 2,3 in der eingestellten Winkellage mit Hilfe der Verzahnung 17 nicht möglich ist, wird die Feinverzahnung 19 zu Hilfe genommen, in die der Arretierhebel 2o mit seinem Vorsprung 22 eingerastet bzw. in der vorbeschriebenen Weise aus der Feinverzahnung 19 ausgerastet wird.

## Patentansprüche

1. Mit einem stielartigen, hohlen Handstück versehenes, zum Reinigen insbesondere von Fensterscheiben dienendes Reinigungsgerät mit einem auswechselbaren, streifenförmigen Reinigungswerkzeug, das zwischen zwei relativ zueinander verstellbaren Klemmbacken (2,3) gehalten ist, von denen die eine Klemmbacke (2) mit einem Fortsatz (12) mit dem Handstück (9) um eine Achse gelenkig verbunden ist, die senkrecht zu der Längsachse des Handstückes (9) und zu den Längskanten der Klemmbacken (2,3) verläuft, wobei der Grad der Gelenkigkeit der gelenkigen Verbindung zwischen einer Verlängerung (11) des Handstückes (9) und dem Fortsatz (12) der Klemmbacke (2) durch eine Spannschraube (15) einstellbar ist,
**dadurch gekennzeichnet,** daß der Fortsatz (12) der einen Klemmbacke (2) an seiner dem Handstück (9) zugekehrten Seiten an der Verlängerung (11) des Handstückes (9) anliegt und eine bogenförmig um die Gelenkachse angeordnete grobe Verzahnung (17) trägt, in die ein im Handstück (9) verschiebbar gelagerter und federbelasteter Arretierhebel (20) mit einem Vorsprung (21) einrastbar ist.

2. Reinigungsgerät nach Anspruch 1, dadurch gekennzeichnet, daß die Zähne (18) der Verzahnung (17) an ihren stumpfen Stirnseiten eine Feinverzahnung (19) aufweisen und der Arretierhebel (2o) an seinem vorderen Ende einen zahnartigen Vorsprung (22) aufweist, mit dem er mit der Feinverzahnung (19) in Wirkverbindung steht.

3. Reinigungsgerät nach Anspruch 1 und 2, dadurch gekennzeichnet, daß die Handhabe (23) des Arretierhebels (2o) mit der Druckfeder (25) einstückig aus Kunststoff hergestellt ist.

## Claims

1. A cleaning device, more particularly for the cleaning of window panes, having a hollow shaft-like handle and an interchangeable strip-shaped cleaning tool retained between two clamping jaws (2, 3) adjustable in relation to one another, of which one clamping jaw (2) is connected via an extension (12) to the handle (9) and is pivotable around an axis extending perpendicularly to the longitudinal axis of the handle (9) and to the longitudinal edges of the clamping jaws (2, 3), the degree of pivotability of the pivotable connection between the prolongation (11) of the handle (9) and the extension (12) of the clamping jaw (2) being adjustable using a tightening screw, characterized in that the extension (12) of one clamping jaw (2) bears on the side adjacent the handle (9) against the prolongation of the handle (9) and bears disposed in an arc around the pivotable axis a coarse toothing (17) into which a spring-loaded locking lever (20) displaceably mounted in the handle (9) can latch via a projection (21).

2. A cleaning device according to claim 1, characterized in that the blunt end faces of the teeth (18) of the toothing (17) have a fine toothing (19) and the locking lever (20) has at its front end a tooth-like projection (22) via which it is operatively connected to the fine toothing (19).

3. A cleaning device according to claims 1 and 2, characterized in that the handle (23) of the locking lever (20) is produced from plastics unitarily with the compression spring (25).

## Revendications

1. Appareil de nettoyage servant au nettoyage en particulier de vitres muni d'une poignée creuse en forme de tige, avec un outil de nettoyage interchangeable en forme de bande qui est maintenu entre deux mâchoires de serrage (2, 3) mobiles l'une par rapport à l'autre, parmi lesquelles une première mâchoire de serrage (2) est reliée à la poignée (9) par une saillie (12) à pivotement autour d'un axe qui s'étend orthogonalement à l'axe longitudinal de la poignée (9) et aux bords longitudinaux des mâchoires de serrage (2, 3), le degré d'articulation de la liaison articulée entre le prolongement (11) de la poignée (9) et la saillie de la mâchoire de serrage (2) étant réglable au moyen d'une vis de serrage (15),
caractérisé en ce que la saillie (12) de la première mâchoire de serrage (2) est en appui par sa face tournée vers la poignée (9) au prolongement de la poignée (9) et porte une denture grossière (17) disposée en forme d'arc autour de l'axe d'articulation, dans laquelle peut venir en prise, par une saillie (21), un levier d'arrêt (20) monté coulissant dans la poignée (9) et rappelé par ressort.

2. Dispositif de nettoyage selon la revendication 1,
caractérisé en ce que les dents (18) de la denture (17) présentent, sur leurs faces frontales tronquées, une denture fine (19) et le levier d'arrêt (20) présente à son extrémité antérieure une saillie (22) en forme de dent par laquelle il est en liaison active avec la denture fine (19).

3. Dispositif de nettoyage selon la revendication 1 et 2,
caractérisé en ce que la prise (23) du levier d'arrêt (20) est fabriquée d'une seule pièce en matière synthétique avec le ressort de compression (25).
